# EUROPÄISCHE PATENTSCHRIFT

(11) **EP 0 111 071 B1**
(45) Veröffentlichungstag und Bekanntmachung des Hinweises auf die Patenterteilung: **04.02.1987**
(21) Anmeldenummer: 83109389.3
(22) Anmeldetag: 21.09.1983
(51) Int. Cl.: D03D 47/00, D03C 13/00

(54) **Reihenfachwebmaschine mit einem Webrotor**
Linear shed multiphase loom with a weaving rotor
Métier à tisser multiphasé à foule linéaire avec un rotor de tissage

(30) Priorität: 14.12.1982 CH 7264/82
(43) Veröffentlichungstag der Anmeldung: 20.06.1984
(73) Patentinhaber: MASCHINENFABRIK SULZER-RÜTI AG, CH-8630 Rüti (Zürich) (CH)
(72) Erfinder: Steiner, Alois, CH-8731 Rieden / Sg (CH)
(74) Vertreter: Sparing Röhl Henseler Patentanwälte

## Beschreibung

Die Erfindung betrifft eine Reihenfachwebmaschine mit einem Webrotor, an welchem in dessen Drehrichtung abwechselnd durch Anschlaglamellen für die Schussfäden gebildete Anschlagkämme und durch Führungslamellen für die Kettfäden gebildete und Fachhalteorgane für die Hochfachstellung der Kettfäden enthaltende Führungskämme angeordnet sind, und mit einem in Laufrichtung der Kettfäden vor dem Webrotor angeordneten Steuermittel zur seitlichen Ablenkung und wahlweisen Zuordnung jedes Kettfadens zu einem Fachhalteorgan.

Bei einer aus der US Patentschrift Nr. 4 290 458 bekannten Reihenfachwebmaschine dieser Art sind die Anschlag- und die Führungskämme gegenseitig um eine halbe Teilung der Lamellen verschoben. Daraus ergibt sich in Verbindung mit dem Steuermittel zur seitlichen Ablenkung der Kettfäden in Schussrichtung, dass jeder Kettfaden beim Einlesen in das gewünschte Rohr eines Lamellenkamms von links oder rechts an die zugeordnete Lamelle des in Drehrichtung des Webrotors vorhergehenden Lamellenkamms angelegt werden kann. Dadurch ist gewährleistet, dass jeder Kettfadcn mit Sicherheit in das richtige Rohr eingelesen wird, wodurch die bisher von den Webrotoren von Reihenfach- und von den Rotationsrieten von Wellenfachwebmaschinen bekannten Einlesefehler erstmals vermieden werden konnten. Dies führte automatisch zu einer Verbreitung des für Reihenfachwebmaschinen vorgesehenen Anwendungsgebiets, indem dieses auf grössere Kettdichten als bisher üblich ausgedehnt wurde.

Sobald jedoch die Kettdichte einen gewissen Wert übersteigt, der bei etwa 30 bis 40 Kettfäden pro Zentimeter liegt, kann es wieder zu Einlesefehlern kommen, welche durch ein Ueberspringen von Kettfäden in ein benachbartes falsches Rohr verursacht werden. Durch die Erfindung soll nun die bekannte Reihenfachwebmaschine so verbessert werden, dass auch bei grösseren Kettdichten Einlesefehler ausgeschlossen sind.

Diese Aufgabe wird erfindungsgemäss dadurch gelöst, dass jeder Anschlagkamm abwechselnd erste und zweite Anschlaglamellen und jeder Führungskamm abwechselnd erste und zweite Führungslamellen enthält, wobei die zweiten Anschlag- und Führungslamellen gegenüber den ersten an den bei der Drehbewegung des Webrotors zuerst in die Kettfäden eintauchenden Stellen der Lamellenkämme je eine Aussparung aufweisen, und dass die seitliche Ablenkung der Kettfäden durch das Steuermittel ihr Maximum nach dem Eintauchen der ersten Anschlag- oder Führungslamellen erreicht.

Infolge der Aussparung an den genannten Stellen ist im Augenblick des Eintauchens jedes Lamellenkamms in die Kettfadenschar das Rohr, in welches der jeweilige Kettfaden einzulesen ist, doppelt so breit wie ohne diese Aussparungen, sodass jeder Kettfaden mit Sicherheit in das doppeltbreite Rohr gelangt. In der anschliessenden Zeitspanne bis zum Eintauchen der mit einer Aussparung versehenen zweiten Auschlag- oder Führungslamellen, werden die Kettfäden durch das Steuermittel seitlich noch stärker ausgelenkt und dabei seitlich an die das doppeltbreite Rohr begrenzenden, bereits eingetauchten ersten Anschlag- oder Führungslamellen angelegt. Dadurch werden die Kettfäden beim Eintauchen der zweiten Lamellen positiv in das dann normalbreite Rohr geleitet und mit Sicherheit in dieses eingelesen. Das Einlesen der Kettfäden in das doppeltbreite Rohr kann noch dadurch zusätzlich erleichtert werden, dass die Anschlagund Führungskämme so wie beim US Patent Nr. 4 290 458 gegenseitig verschoben angeordnet werden.

Nachstehend wir die Erfindung anhand eines Ausführungsbeispiels und der Zeichnungen näher erläutert. Es zeigen:
Fig. 1 einen Querschnitt durch einen Webrotor,
Fig. 2 eine schematische perspektivische Darstellung einiger Lamellen des Webrotors von Fig. 1 mitsamt ihrem Träger, und
Fig.3, 4 je eine schematische Ansicht entgegen der Richtung des Pfeiles P von Fig. 1 zur Funktionserläuterung.

Gemäss Fig. 1 weist der Webrotor einer Reihenfachwebmaschine eine sich über die Breite der Webmaschine erstreckende Hohlwalze 1 auf, welche an ihren Stirnseiten von am Maschinenrahmen (nicht dargestellt) gelagerten Rohrstummeln 2 getragen ist. Der Webrotor rotiert im Betrieb in der in der Figur durch einen Pfeil P angegebenen Richtung. Aufbau und Funktionsweise einer Reihenfachwebmaschine mit einem Webrotor werden als bekannt vorausgesetzt und hier nicht näher erläutert; es wird in diesem Zusammenhang auf das US Patent Nr. 4 290 458 verwiesen.

Am Mittel der Hohlwalze 1 sind parallel zu deren Längsachse verlaufende Anschlag- und Führungskämme 3, 4 angeordnet. Die Anschlagkämme 3 enthalten erste und zweite Anschlaglamellen 5, 5' zum Anschlagen der eingetragenen Schussfäden, die Führungskämme 4 enthalten erste und zweite Führungslamellen 6, 6' für die Kettfäden K.

Bei der Rotation des Webrotors in der Richtung P tauchen die Lamellenkämme 3 und 4 jeweils zuerst an den mit 15 und 16 bezeichneten Ecken der ersten Lamellen 5 beziehungsweise 6 in die Kettfäden K ein. Die zweiten Lamellen 5' und 6' unterscheiden sich von den ersten Lamellen 5 und 6 dadurch, dass sie an diesen zuerst in die Kettfäden eintauchenden Stellen je eine Aussparung 17 beziehungsweise 18 aufweisen. Diese Aussparungen sind dadurch gebildet, dass bei den zweiten Lamellen 5', 6' die zuerst in die Kettfäden eintauchenden Stellen gegenüber den entsprechenden Stellen 15,16 der ersten Lamellen 5 beziehungsweise 6 in der Drehrichtung P des Webrotors um einige, vorzugsweise um 2 bis 7 Millimeter zurückversetzt sind. Dies wird darstellungsgemäss dadurch erreicht, dass entweder so wie bei den zweiten Führungslamellen 6' die entsprechende Lamellenecke abgeschrägt ist, oder dass so wie bei den zweiten Anschlaglamellen 5' diese Lamellen eine geringere Breite aufweisen als die ersten Anschlaglamellen, indem die in Drehrichtung P vordere Lamellenkante nach hinten versetzt ist. Innerhalb jedes Lamellenkamms 3,4 sind die ersten und zweiten Lamellen 5, 5' beziehungsweise 6,6' jeweils abwechselnd angeordnet.

Die Führungslamellen 6,6' sind mit Fachhalteorganen für die Hochfachstellung der Kettfäden K versehen, welche durch von den Führungslamellen seitlich wegragende Vorsprünge 7, 7' gebildet sind. Jede erste Führungslamelle 6 ist mit einem Vorsprung 7 und jede zweite Führungslamelle 6' ist mit einem Vorsprung 7' versehen, welche zu verschiedenen Seiten von den Führungslamellen 6, 6' wegragen und in Kettrichtung gegeneinander versetzt sind. In jedem Führungskamm 4 ist jedes Rohr, das heisst der Zwischenraum zwischen benachbarten Führungslamellen 6, 6' abwechselnd für die Hoch- oder Tieffachstellung der Kettfäden K vorgesehen. In jedem für die Hochfachstellung vorgesehenen Rohr ist das jeweilige Fachhalteorgan durch zwei gegeneinander ragende Vorsprünge 7, 7' gebildet. Wegen der Versetzung dieser Vorsprünge in Kettrichtung kann dabei die Rohrweite zwischen dem einfachen und doppelten Wert der seitlich wegragenden Höhe der Vorsprünge 7, 7' verstellt werden.

In der Drehrichtung P des Webrotors ist zwischen jedem Führungs- und Anschlagkamm 4 beziehungsweise 3 am Ort der maximalen Fachöffnung ein nach oben durch die Vorsprünge 7, 7' begrenzter Führungskanal F vorgesehen, in welchem der Schusseintrag stattfindet. Da an einer Reihenfachwebmaschine mit dem dargestellten Webrotor grundsätzlich jedes bekannte Schusseintragsverfahren, beispielsweise mit Greiferschützen, Projektil, Stangengreifer oder Luft, verwendet werden kann und der dargestellte Webrotor nicht auf ein bestimmtes Schusseintragsverfahren beschränkt oder für dieses spezifisch ist, wird hier auf dieses nicht näher eingegangen. Für ein besonders geeignetes Schusseintragssystem mit Luft wird auf die CH-Patentanmeldung Nr. 1 039/82-7 der Maschinenfabrik Rüti AG verwiesen.

Die ersten und zweiten Anschlaglamellen 5, 5' der Anschlagkämme 3 einerseits und die ersten und zweiten Führungslamellen 6, 6' oder Führungskämme 4 anderseits fluchten jeweils miteinander und die Fluchtlinien der einzelnen Führungslamellen 6 und 6' verlaufen in der Mitte des Rohres der Anschlaglamellen 5 und 5' und umgekehrt. Die Anschlaglamellen 5, 5' der Anschlagkämme 3 sind also entlang von ersten und die Führungslamellen 6, 6' der Führungskämme 4 sind entlang von zweiten Umfangskreisen auf der Hohlwalze 1 angeordnet und beide Arten von Umfangskreisen sind gegeneinander um eine halbe Teilung, das ist um eine halbe Rohrweite verschoben. Es liegen also entsprechende erste Anschlaglamellen 5,entsprechende zweite Anschlaglamellen 5_{"} entsprechende erste Führungslamellen 6 und entsprechende zweite Führungslamellen 6' aller Lamellenkämme 3 beziehungsweise 4 jeweils in gemeinsamen Ebenen, das heisst, sie fluchten jeweils miteinander. Die Hohlwalze 1 ist an ihrem Mantel mit einer der Anzahl der Führungskanäle F entsprechenden Anzahl von zur Walzenachse parallelen Schwalbenschwanznuten versehen, welche jede zur Aufnahme eines gemeinsamen Trägers für je einen Anschlag- und Führungskamm 3, 4 vorgesehen ist.

Gemäss den Fig.1 und 2 besteht dieser Träger aus zwei zueinander parallelen Schienen 8, 9 von denen die Schiene 9 mit einem der genannten Schwalbenschwanznut entsprechenden Schwalbenschwanz versehen ist. Die Schiene 9 ist verteilt über ihre Länge in Abständen von etwa 5 bis 10 cm mit Gewindebohrungen versehen, in welche von unten je eine versenkte Schraube 10 eingeschraubt ist, welche mit ihrem einen Ende aus der Schiene 9 ragt und gegen die Schiene 8 drückt. Durch Verdrehen der Schrauben 10 kann der Abstand zwischen den beiden Schienen 8 und 9 verstellt werden.

Jede Lamelle 5, 5' und 6, 6' weist zwei Befestigungsschenkel auf, welche ein die Schienen 8, 9 teilweise umgreifendes Maul II beziehungsweise 12 umschliessen. Das Maul II, 12 jeder Lamelle 5, 5' beziehungsweise 6, 6' ist am Ende jedes Befestigungsschenkels durch je einen Vorsprung begrenzt. Diese Vorsprünge sind zum Einrasten an zwei einander diagonal gegenüberliegenden Kanten der beiden Schienen 8 und 9 vorgesehen. Die Weite des Mauls II, 12 und der Querschnitt der Schienen 8, 9 sind so dimensioniert, dass bei gelockerten Schrauben 10, also bei geringem gegenseitigem Abstand der beiden Schienen 8 und 9, die Lamellen 5, 5' und 6, 6' mit ihren Befestigungsschenkeln über die Schienen 8, 9 gesteckt und anschliessend durch Verstellen der Schrauben 10 fixiert werden können.

Jeder durch die Schienen 8, 9 gebildete Träger trägt zwei gegeneinander um eine halbe Teilung oder Rohrweite verschobene Lamellenkämme, einen Anschlagkamm 3 mit ersten und zweiten Anschlaglamellen 5, 5' und einen Führungskamm 4 mit ersten und zweiten Führungslamellen 6, 6'. Jeder Träger ist in seiner Schwalbenschwanznut fixiert.

Wie Fig. 1 entnommen werden kann, ist die Geometrie der Lamellenkämrre 3,4 auf dem Webrotor so ausgelegt, dass dann, wenn ein Kettfaden K in den Führungskanälen F abwechselnd die Hoch- oder Tieffachstellung einnimmt, also immer zwischen den Vorsprüngen 7, 7' eines bestimmten und des übernächsten Führungskamms 4 gespannt ist, der Kreuzungspunkt der Kettfadenscharen immer im Zwischenraum zwischen dem Anschlag- und Führungskamm 3 beziehungsweise 4 jedes von einem gemeinsamen Träger getragenen Lamellenkammpaares liegt. Dies erleichtert bei grossen Kettdichten, also geringen Abständen in Schussrichtung zwischen den Lamellen, die Fachwechselbewegung der Kettfäden K.

Wenn die Kettfäden K den Webrotor auf diese Weise umschlingen und ausserdem in Schussrichtung gesehen innerhalb jedes Führungskamms 4 immer abwechselnd die Hoch-oder Tieffachstellung einehmen, dann entspricht dies einer 1/1- oder Leinwandbindung. In diesem Fall nehmen die Kettfäden K infolge ihres Gespanntsein zwischen den Vorsprüngen 7, 7' - der verschiedenen Führungskämme 4 bei jedem zweiten Führungskanal F automatisch die Tieffachstellung ein. Es wären also für diese Bindung keine speziellen Fachhalteorgane für die Tieffachstellung erforderlich.

Für andere Bindungen, das heisst für alle diejenigen Fälle, wo Kettfäden K in in Rotordrehrichtung P aufeinanderfolgenden Lamellenkammpaaren die Tieffachstellung einnehmen, sind Fachhalteorgane für die Tieffachstellung erforderlich. Diese sind darstellungsgemäss durch ein längliches, parallel zu den Lamellenkämmen verlaufendes Organ 13 in Form einer Stange oder eines Rohres gebildet. Das Organ 13 ist in jedem Lamellenkammpaar 3,4 am Ort des Kreuzungspunkts der Kettfadenscharen gelagert. Darstellungsgemäss sind die Führungslamellen 6,6'jemit einer Ausnehmung 14 zur Halterung des Organs 13 versehen, welches sich vorzugsweise in einem Stück über die gesamte Länge der Lamellenkämme 3,4 erstreckt.

Die Figuren 3 und 4 zeigen anhand einer schematisch dargestellten Abwicklung eines Anschlagkamms 3 und eines Führungskamms 4 mit dem Steuermittel für die seitliche Auslenkung der Kettfäden K deren Einlesen in die Lamellenkämme und die Funktion der mit den Aussparungen 17 und 18 versehenen zweiten Anschlag- und Führungslamellen 5', 6'. Die beiden Figuren stellen zwei verschiedene Stufen des Einlesevorgangs dar.

Man sieht, dass die beiden Lamellenkämme 3 und 4 mit den Lamellen 5, 5' beziehungsweise 6, 6' gegenseitig um eine halbe Teilung oder Rohrweite verschoben sind. In jedem Rohr jedes der beiden Lamellenkämme befindet sich je ein Kettfaden K.

Die Kettfäden K sind in in Laufrichtung der Kettfäden vor dem Webrotor angeordneten Fachbildestanien 19 und 20 geführt und verlaufen von diesen zu den Lamellenkämmen 3 und 4. Jede Fachbitdestange 19, 20 führt jeweils gleich bindende Kettfäden K, dass heisst Kettfäden, die jeweils gemeinsam im Ober- oder im Unterfach liegen. Die einzelnen Lamellen 5, 5' und 6, 6' sind je durch einen dicken vollen Strich symbolisiert, die Aussparungen 17 und 18 an jeder zweiten Anschlag- und Führungslamelle 5' beziehungsweise 6' sind nicht voll ausgezogen, sondern mit dünnen Linien umrandet.

In den Fig. 3 und 4 ist der betrachtete Führungskamm 4 darstellungsgemäss voll in die Kettfäden K eingetaucht und der Anschlagkamm 3 bcginnt in Fig. 3 eben mit seiner Eintauchbewegung. Dadurch, dass jede zweite Anschlaglamelle 5' mit einer Aussparung 17 versehen ist, müssen die Kettfäden K bei der in Fig. 3 dargestellten ersten Stufe des Eintauchens nicht in ein normalbreites Rohr A, sondern können in ein doppelbreites Rohr 2A eingelesen werden. Gleiches gilt für das Eintauchen der Führungskämme 4 mit den Rohren B. Dass durch die doppelbreiten Rohre die Sicherheit des richtigen Einlesens der Kettfäden K beträchtlich erhöht wird, liegt auf der Hand.

Für diese erste Stufe des Einlesens (Fig. 3) sind die als Zahnstangen ausgebildeten Fachbildestangen 19, 20 von ihrem Antrieb so bewegt worden, dass die Kettfäden K die dargestellten Lagen einnehmen. Die von der Fachbildestange 19 geführten Kettfäden K wurden dabei nach links (Pfeil C) und die von der Fachbildestange 20 geführten Kettfäden K wurden nach rechts (Pfeil D) bewegt, und zwar je in eine Position, wo sie mit Sicherheit in die doppeltbreiten Rohre mit der Breite 2A eingelesen werden.

Bis nun jede zweite, mit einer Aussparung 17 versehene Lamelle 5' des Anschlagkamms 3 ebenfalls in die Kettfäden eintaucht, vergeht eine gewisse Zeitspanne, in welcher die zweite Stufe des Einlesens stattfindet. In dieser zweiten Stufe (Fig. 4) werden die Fachbildestangen 19,20 von ihrem Antrieb in der bisherigen Richtung weiterbewegt, bis die Kettfäden K an den bereits eingetauchten Partien im Bereich der Stellen 15 (Fig. 1) der das doppeltbreite Rohr 2A begrenzenden ersten Anschlaglamellen 5 anliegen und die in Fig. 4 eingezeichnete Lage einnehmen.

Anschliessend kann noch eine kleine Weiterbewegung der Fachbildestangen 19, 20 in der bisherigen Richtung stattfinden, damit die Kettfäden K auch sicher an den genannten Lamellen 5 anliegen. Deim weiteren Eintauchen des Anschlagkamms 3 gleiten nun die Kettfäden K an den ersten Anschlaglamellen 5 entlang und werden somit beim Eintauchen der mit den Aussparungen 17 versehenen zweiten Anschlaglamellen 5' positiv in das richtige Rohr A hineingeführt, sodass jedes falsche Einlesen mit Sicherheit ausgeschlossen ist. Vor dem Eintauchen des nächstfolgenden Führungskamms 4 werden die Fachbildestangen 19, 20 in die entgegengesetzte Richtung wie vorher bewegt, worauf das Einlesen der Kettfäden K wiederum auf die beschriebene Art in zwei Stufen erfolgt.

Die beiden Stufen des Einlesens der Kettfäden K können in einem kontinuierlichen Prozess ablaufen und ineinander übergehen, sie können aber auch diskontinuierlich, also in zwei voneinander getrennten Schritten erfolgen. Wesentlich dabei ist, dass während der ersten Stufe in einer Art Vorsortierung das Einlesen in ein doppelbreites und anschliessend während der zweiten Stufe das Einlesen in das endgültige, normalbreite Rohr erfolgt, wobei die Kettfäden K in der zweiten Stufe positiv in das Rohr geführt werden.

Wenn im Unterschied zu den Fig. 3 und 4 in jedem Rohr nicht bloss ein, sondern beispielsweise zwei Kettfäden vorhanden wären, was einer doppelstichigen Leinwandbindung entsprechen würde, dann könnte man diese beiden Kettfäden K in zwei verschiedenen Fachbildestangen führen. Diese würden dann gegenläufig bewegt werden, damit in der zweiten Stufe des Einlesens die beschriebene positive Führung an den das Rohr begrenzenden Lamellen gewährleistet ist.

Die Erfindung ist nicht auf die dargestellte Anordnung von jeweils zwei Lamellenkämmen 3 4 auf einem gemeinsamen Träger beschränkt und es könnte selbstverständlich auch jeder Anschlag- und Führungskamm 3,4 für sich auf geeignete Weise auf der Hohlwalze 1 angeordnet sein. Ebenso ist die Form des Organs 13 (Fig. 1) in weiten Grenzen beliebig; so könnten beispielsweise die Fachhalteorgane für die Tieffachstellung ebenfalls durch Vorsprünge an den Anschlag- oder Führungslamellen gebildet sein. Es ist aber in jedem Fall vorteilhaft, wenn diese Fachhalteorgane am Kreuzungspunkt der Kettfadenscharen angeordnet sind. Die Lage dieses Kreuzungspunkts kann ebenfalls variieren und hängt von der gewählten Geometrie ab. Der Kreuzungspunkt könnte auch innerhalb der Anschlag- oder Führungskämme 3 oder 4 liegen. In diesem Fall würden die betreffenden Anschlag- oder Führungslamellen 5 beziehungsweise 6 eine entsprechende Bohrung aufweisen, durch welche das Organ 13 gestossen wäre, oder sie wären an der entsprechenden Stelle mit als Fachbildeorgan für die Tieffachstellung der Kettfäden dienenden Vorsprüngen versehen.

Ebenso ist es nicht unbedingt erforderlich, dass die Anschlag- und Führungskämme 3,4 gegenseitig um eine halbe Teilung verschoben sind, weil bis zu einem gewissen Wert der Kettdichte das Einlesen der Kettfäden in die doppeltbreiten Rohre auch ohne diese Verschiebung möglich ist. Die gegenseitige Verschiebung hat aber den Vorteil, dass auch schon in der ersten Stufe des Einlesens eine Art von Positiver Führung der Kettfäden gegeben ist, indem diese an die das Rohr im bereits vorher eingetauchten Lamellenkamm begrenzenden Lamellen seitlich zur Anlage gebracht werden können. Wenn man nun schon in der ersten Stufe die Kettfäden K so weit seitlich auslenkte, dass sie mit Sicherheit in ihr endgültiges Rohr gelangen, dann könnten bei grossen Kettdichten Kettfäden K in ein benachbartes falsches Rohr überspringen. Diese Gefahr wird durch die Aussparung an jeder zweiten Lamelle ausgeschaltet, da dadurch das sichere Einlesen in ein doppelbreites Rohr auch bei einer geringen seitlichen Auslenkung der Kettfäden gewährleistet ist.

## Patentansprüche

1. Reihenrachwebmaschine mit einem Webrotor, an welchem in dessen Drehrichtung abwechselnd durch Anschlaglamellen für die Schussfäden gebildete Anschlagkämme und durch Führungslamellen für die Kettfäden gebildete und Fachhalteorgane für die Hochfachstellung der Kettfäden enthaltende Führungskämme angeordnet sind, und mit einem in Laufrichtung der Kettfäden vor dem Webrotor angeordneten Steuermittel zur seitlichen Ablenkung und wahlweisen Zuordnung jedes Kettfadens zu einem Fachhalteorgan, dadurch gekennzeichnet, dass jeder Anschlagkamm (3) abwechselnd erste und zweite Anschlaglamellen (5, 5') und jeder Führungskamm (4) abwechselnd erste und zweite Führungslamellen (6, 6') enthält, wobei die zweiten Anschlag- und Führungslamellen (5', 6') gegenüber den ersten (5, 6) an den bei der Drehbewegung des Webrotors zuerst in die Kettfäden (K) eintauchenden Stellen (15,16) der Lamellenkämme je eine Aussparung (17, 18) aufweisen, und dass die seitliche Ablenkung der Kettfäden durch das Steuermittel (19, 20) ihr Maximum nach dem Eintauchen der ersten Anschlag- oder Führungslamellen erreicht.

2. Reihenfachwebmaschine nach Anspruch 1, dadurch gekennzeichnet, dass die Tiefe jeder Aussparung (17, 18) einige, vorzugsweise zwei bis sieben Millimeter beträgt.

3. Reihenfachwebmaschine nach Anspruch 2, dadurch gekennzeichnet, dass die Aussparungen durch eine Abschrägung (18) der zuerst in die Kettfäden (K) eintauchenden Stelle jeder zweiten Lamelle (6') gebildet sind.

4. Reihenfachwebmaschine nach Anspruch 2, dadurch gekennzeichnet, dass die Aussparungen (17) dadurch gebildet sind, dass die in Drehrichtung (P) des Webrotors vorderste Kante jeder zweiten Lamelle (5') nach hinten zurückversetzt ist.

5. Reihenfachwebmaschine nach den AnsPrüchen 3 und 4, dadurch gekennzeichnet, dass jede zweite Anschlaglamelle (5') jedes ersten Anschlagkamms (3) eine durch eine zurückversetzte Vorderkante (17) und jede zweite Führungslamelle (6') jedes Führungskamms (4) eine durch eine Abschrägung (18) gebildete Aussparung aufweist.

6. Reihenfachwebmaschine nach Anspruch 2, dadurch gekennzeichnet, dass entsprechende zweite Anschlaglamellen (5') aller Anschlagkämme (3) miteinander fluchten und in gemeinsamen, quer zur Längsachse des Webrotors liegenden Ebenen angeordnet sind.

7. Reihenfachwebmaschine nach Anspruch 6, dadurch gekennzeichnet, dass entsprechende zweite Führungslamellen (6') aller Führungskämme (4) miteinander fluchten und in gemeinsamen, quer zur Längsachse des Webrotors liegenden Ebenen angeordnet sind.

8. Reihenfachwebmaschine nach Anspruch 7, dadurch gekennzeichnet, dass die den zweiten Anschlaglamellen (5') der Anschlagkämme (3) und die den zweiten Führungslamellen (6') der Führungskämme (4) gemeinsamen Ebenen gegeneinander verschoben sind, wobei die Verschiebung vorzugsweise die Hälfte der Teilung (A, B) der Lamellenkämme beträgt.

9. Reihenfachwebmaschine nach Anspruch 2 oder 8, dadurch gekennzeichnet, dass die seitliche Ablenkung der Kettfäden (K) durch das Steuermittel (19, 20) so gesteuert ist, dass die Kettfäden nach dem Eintauchen der ersten Anschlag- oder Führungslamellen (5, 6) und vor dem Eintauchen der zweiten Anschlag- oder Führungslamellen (5', 6') an den erstgenannten Lamellen seitlich zur Anlage kommen.

10. Reihenfachwebmaschine nach Anspruch 9, dadurch gekennzeichnet, dass die Kettfäden (K) nach ihrer seitlichen Anlage an den ersten Anschlag- oder Führungslamellen (5, 6) eine zusätzliche seitliche Ablenkung erfahren.

## Claims

1. A traversing shed weaving machine having a weaving rotor having disposed on it in its direction of rotation and alternately: weft beating-up combs formed by beating-up lamellae; and guide combs formed by guide lamellae for the warp yarns and comprising shed- retaining elements for the upper shed position of the warp yarns; the machine also comprising control means disposed before the weaving rotor as considered in the direction of warp yarn movement, such control means being operative to produce lateral deflection and selective association of each warp yarn with a shed- retaining element, characterised in that each beating-up comb (3) comprises alternately first and second beating-up lamellae or reeds (5, 5') and each guide comb (4) comprises alternately first and second beating-up lamellae or reeds (6, 6'), the second beating-up and guide elements (5', 6') respectively being formed opposite the first such elements (5, 6) respectively with a recess (17, 18) respectively at those places (15, 16) respectively of the combs which are the first to penetrate into the warp yarns (K) as the rotor rotates; and lateral deflection of the warp yarns by the control means (19, 20) reaches its maximum after the first beating-up or guide elements have penetrated into the warp yarns.

2. A machine according to claim 1, characterised in that the depth of each recess (17, 18) is a few millimetres, preferably from 2 to 7 millimetres.

3. A machine according to claim 2, characterised in that the recesses take the form of a bevelling (18) of that place of every second lamellae (6') which is the first to penetrate into the warp yarns (K).

4. A machine according to claim 2, characterised in that the recesses (17) are contrived by the most forward edge, as considered in the direction (P) of rotor rotation, of every second lamella (5') being set back to the rear.

5. A machine according to claims 3 and 4, characterised in that every second beating-up lamellae (5') of every first beating-up comb (3) is formed with a recess in the form of a set-back front edge (17) and every second guide lamella (6') of every guide comb (4) is formed with a recess in the form of a bevelling (18).

6. A machine according to claim 2, characterised in that corresponding second beating-up lamellae (5') of all the beating-up combs (3) are in alignment with one another and are disposed in common planes which extend transversely to the rotor longitudinal axis.

7. A machine according to claim 6, characterised in that corresponding second guide lamellae (6') of all the guide combs (4) are in alignment with one another and are disposed in common planes which extend transversely to the rotor longitudinal axis.

8. A machine according to claim 7, characterised in that the planes common to the second beating-up lamellae (5') of the beating-up combs (3) and the planes common to the second guide lamellae (6') of the guide combs (4) are offset from one another, preferably by an amount corresponding to half the between-elements spacing (A, B) of the combs.

9. A machine according to claim 2 or 8, characterised in that lateral deflection of the warp yarns (K) by the control means (19, 20) is so controlled that after the penetration thereinto of the first beating-up or guide lamellae (5, 6) respectively and before the penetration into the warp yarns of the second beating-up or guide lamellae (5', 6') respectively the warp yarns make lateral contact with the first-mentioned lamellae.

10. A machine according to claim 9, characterised in that after making lateral contact with the first beating-up or guide lamellae (5, 6) respectively the warp yarns (K) experience a further lateral deflection.

## Revendications

1. Machine à tisser à foule en série comprenant un rotor de tissage sur lequel sont disposés des peignes de butée formés alternativement dans son sens de rotation par des lamelles de butée pour les fils de trame et des peignes de guidage formés par des lamelles de guidage pour les fils de chaîne et contenant des organes de maintien de foule pour la position de foule haute des fils de chaîne, et un moyen de commande disposé dans le sens de mouvement des fils de chaîne devant le rotor de tissage pour la déviation latérale et l'association sélective de chaque fil de chaîne par rapport à un organe de maintien de foule, caractérisée en ce que chaque peigne de butée (3) contient alternativement des première et deuxième lamelles de butée (5, 5') et chaque peigne de guidage (4) alternativement des première et deuxième lamelles de guidage (6, 6'), les deuxièmes lamelles de butée et de guidage (5', 6') présentant respectivement une échancrures (17, 16) par rapport aux premières lamelles (5,6) aux endroits (15, 16) des peignes à lamelles plongeant en premier dans les fils de chaîne (K) lors du mouvement de rotation du rotor de tissage, et en ce que la déviation latérale des fils de chaîne par le moyen de commande (19, 20) obtient son maximum après la plongée des premières lamelles de butée ou de guidage.

2. Machine à tisser à foule en série selon la revendication 1, caractérisée en ce que la profondeur de chaque échancrure (17,16) est de quelques millimètres, de préférence de deux à sept millimètres.

3. Machine à tisser à foule en série selon la revendication 2, caractérisée en ce que les échancrures sont formées par une inclinaison (16) de l'emplacement plongeant tout d'abord dans les fils de chaîne (K) de chaque deuxième lamelle (6').

4. Machine à tisser à foule en série selon la revendication 2, caractérisée en ce que les échancrures (17) sont formées du fait que l'arête la plus avant dans le sens de rotation (P) du rotor de tissage, de chaque deuxième lamelle (5'), est repoussée vers l'arrière.

5. Machine à tisser à foule en série selon les revendications 3 et 4, caractérisée en ce que chaque deuxième lamelle de butée (5') de chaque premier peigne de butée (3) présente une échancrure formée par une arête antérieure (17) repoussée, et chaque deuxième lamelle de guidage (6') de chaque peigne de guidage (4') présente une échancrure formée par une pente (18).

6. Machine à tisser à foule en série selon la revendication 2, caractérisée en ce que des deuxièmes lamelles de butée correspondantes (5') de tous les peignes de butée (3) sont mutuellement de niveau et sont disposées dans des plans communs se trouvant transversalement par rapport à l'axe longitudinal du rotor de tissage.

7. Machine à tisser à foule en série selon la revendication 6, caractérisée en ce que des deuxièmes lamelles de guidage correspondantes (6') de tous les peignes de guidage (4) sont mutuellement de même niveau et sont disposées dans des plans communs se trouvant transversalement par rapport à l'axe longitudinal du rotor de tissage.

6. Machine à tisser à foule en série selon la revendication 7, caractérisée en ce que les plans communs aux deuxièmes lamelles de butée (5') des peignes de butée (3) et les plans communs aux deuxièmes lamelles de guidage (6') des peignes de guidage (4) sont décalés les uns par rapport aux autres, le décalage étant alors de préférence égal à la moitié de la division (A, B) des peignes à lamelles.

9. Machine à tisser à foule en série selon la revendication 2 ou la revendication 8, caractérisée n ce que la déviation latérale des fils de chaîne (K) st commandée de telle manière par le moyen de commande (19, 20) que les fils de chaîne viennent latéralement en butée après la plongée des premières lamelles de butée ou de guidage (5, 6) et avant la plongée des deuxièmes lamelles de butée ou de guidage (5', 6') sur les lamelles nommées en premier.

10. Machine à tisser à foule en série selon la revendication 9, caractérisée en ce que les fils de chaîne (K) subissent, après leur application latérale sur les premières lamelles de butée ou de guidage (5, 6), une déviation latérale supplémentaire.
